# EUROPÄISCHE PATENTSCHRIFT

(11) **EP 2 725 600 B1**
(45) Veröffentlichungstag und Bekanntmachung des Hinweises auf die Patenterteilung: **15.10.2014**
(21) Anmeldenummer: 12189791.2
(22) Anmeldetag: 24.10.2012
(51) Int. Cl.: H01H 71/50, H01H 71/58

(54) **Niederspannungsschutzgerät**
Low voltage protection device
Appareil de protection contre les basses tensions

(43) Veröffentlichungstag der Anmeldung: 30.04.2014
(73) Patentinhaber: ABB Schweiz AG, 5400 Baden (CH)
(72) Erfinder: Kuttruff, Eric, D-79843 Löffingen-Bachheim (DE); Pfister, Juerg, CH-8245 Feuerthalen (CH); Busenhart, Thomas, 8207 Schaffhausen (CH)
(74) Vertreter: ABB Patent Attorneys

(56) Entgegenhaltungen:
- EP-A1- 0 045 001
- EP-A2- 0 954 002
- EP-B1- 0 641 045
- DE-A1-102004 055 564
- US-B1- 6 262 644

## Beschreibung

### TECHNISCHES GEBIET

Die vorliegende Erfindung bezieht sich auf ein Niederspannungsschutzgerät nach dem einleitenden Teil von Patentanspruch 1. Das Niederspannungsschutzgerät verhütet Elektrounfälle und Brände in elektrischen Anlagen und ist im allgemeinen als fehlerstromgeschützte Steckdose oder als Leitungs- oder Motorschutzschalter ausgebildet.

### STAND DER TECHNIK

Ein als Leitungsschutzschalter ausgebildetes Schutzgerät der eingangs genannten Art ist in DE 10 2004 055 564 A1 beschrieben. Dieser Schutzschalter enthält eine zwei Schaltstücke aufweisenden Schaltstelle und eine Schaltmechanik mit einem als Antrieb dienenden Schaltknebel zum manuellen Schliessen und Öffnen der Schaltstelle. Die manuell oder aber auch von einer aufgeladenen Antriebsfeder erzeugte Antriebskraft wird über ein mit dem Antrieb kraftschlüssig gekoppeltes Drehgelenkgetriebe auf einen schwenkbar gelagerten, zweiarmigen Kontakthebel übertragen Der Kontakthebel weist zwei Hebelarme auf, von denen der erste gelenkig mit einem als Lasche ausgebildeten Abtriebsglied des Drehgelenkgetriebes verbunden ist. Der zweite Hebelarm trägt ein bewegliches der beiden Schaltstücke. Ein Klinkenmechanismus wirkt mit einem Klinkenhebel auf einen Bügel des Drehgelenkgetriebes und hemmt bei geschlossener Schaltstelle die Bewegung des Bügels und damit auch der als Abtriebselement wirkenden Lasche.

EP 0 641 045 B1 beschreibt ein als fehlerstromgeschützte Steckdose ausgebildetes Niederspannungsschutzgerät. Dieses Schutzgerät enthält ein Gehäuse, das modulare Einheiten einer Steckdose und eines Fehlerstromschutzschalters aufnimmt, wie Steckkontakte, eine Kontaktanordnung mit mindestens einer von zwei Schaltstücken gebildeten Schaltstelle, einen Summenstromwandler, einen Magnetauslöser, eine Schaltmechanik mit einem eine Klinke aufweisenden Schaltschloss und einen Prüfstromkreis. Die Schaltmechanik weist ein dem Antrieb eines beweglichen der beiden Schaltstücke dienendes Betätigungsorgan auf, von dem Antriebskraft über ein im Schaltschloss vorgesehenes, verklinkbares Drehgelenkgetriebe auf einen schwenkbar gelagerten Kontaktträger des beweglichen Schaltstücks übertragen wird.

### DARSTELLUNG DER ERFINDUNG

Der Erfindung, wie sie in den Patentansprüchen angegeben ist, liegt die Aufgabe zugrunde, ein Niederspannungsschutzgerät der eingangs genannten Art zu schaffen, dessen Schaltmechanik sich durch einen geringen Raumbedarf auszeichnet.

Gemäss der vorliegenden Erfindung wird ein Niederspannungsschutzgerät bereitgestellt, enthaltend eine zwei Schaltstücke aufweisende Schaltstelle und eine Schaltmechanik mit einem manuell betätigbaren Antrieb zum Schliessen und Öffnen der Schaltstelle, einem mit dem Antrieb kraftschlüssig gekoppelten Drehgelenkgetriebe, einem schwenkbar gelagerten, zweiarmigen Kontakthebel mit zwei Hebelarmen, von denen der erste Hebelarm gelenkig mit einem Abtriebsglied des Drehgelenkgetriebes verbunden ist und der zweite Hebelarm ein bewegliches der beiden Schaltstücke trägt, und mit einem Klinkenmechanismus, der bei geschlossener Schaltstelle die Bewegung des Abtriebsglieds hemmt.

Der Klinkenmechanismus enthält zwei schwenkbar gelagerte Klinken sowie einen das Abtriebsglied bildenden, zweiarmigen Klinkenhebel mit zwei Hebelarmen, von denen beim manuellen Schliessen der Schaltstelle der erste Hebelarm in die erste Klinke einklinkbar ist und der zweite Hebelarm nach dem Ausklinken des ersten Hebelarms aus der ersten Klinke in die zweite Klinke einklinkbar ist.

Da der Klinkenmechanismus zwei Klinken enthält, kann das manuelle Schliessen der Schaltstelle in zwei aufeinanderfolgenden Phasen erfolgen. In der ersten Phase kann der Klinkenhebel zunächst in eine erste der beiden Klinken einklinken. Die manuell aufgebrachten Antriebskraft kann nun über den am Kontakthebel festsetzbaren Klinkenhebel auf den Kontakthebel übertragen werden. Bevor der Klinkenhebel ausklinken kann, kann die erste Klinke geöffnet und der Klinkenhebel ausgeklinkt werden. Der kurzzeitig freisetzbare Klinkenhebel kann nun in die zweite Klinke einklinken. Die zum definitiven Schliessen der Schaltstelle noch benötigte manuell aufgebrachte Antriebskraft kann jetzt solange übertragen werden, bis die Schaltstelle endgültig geschlossen ist, eine Kontaktfeder eine ausreichende Kontaktkraft auf die geschlossene Schaltstelle übertragt und zum automatischen Öffnen der Schaltstelle eingesetzte Energiespeicherelemente, wie eine Antriebsfeder und eine Kontakthebelfeder, der Schaltmechanik mit einer ausreichenden Energie aufgeladen sind.

Aufgrund der Hemmwirkung der ersten Klinke praktisch ab Beginn und der Hemmwirkung der zweiten Klinke bis zum Ende des manuellen Schliessens der Schaltstelle kann der Klinkenhebel gegenüber einem Klinkenhebel, der beim manuellen Schliessen der Schaltstelle nur in eine einzige Klinke eingeklinkt ist, eine wesentlich kleinere Länge aufweisen. Eine den Antrieb, das Drehgelenkgetriebe, den Klinkenmechanismus und den Kontakthebel enthaltende Schaltmechanik ist daher äusserst kompakt ausgebildet und weist geringe Raumabmessungen auf. Die Eigenschaften des Niederspannungs-Schutzgerätes bleiben daher trotz reduzierter geometrischer Abmessungen der Schaltmechanik vollständig erhalten.

Bei einer bevorzugten Ausführungsform des Niederspannungs-Schutzgeräts nach der Erfindung kann die erste Klinke zweiarmig ausgebildet und am Kontakthebel gelagert sein, kann ein vom ersten Hebelarm des Klinkenhebels und einem ersten Arm der ersten Klinke gebildeter erster Formschluss den Klinkenhebel beim manuellen Schliessen am Kontakthebel festsetzen und können nach dem Lösen des ersten Formschlusses der zweite Arm des Klinkenhebels und ein erster mindestens zweier Arme der zweiten Klinke einen zweiten beim Öffnen der Schaltstelle lösbaren Formschluss bilden.

Ferner kann das erfindungsgemässe Schutzgerät einen mit dem ersten Arm der ersten Klinke zusammenwirkenden, feststehenden Anschlag zum Lösen des ersten Formschlusses aufweisen. Der zweite Arm der ersten Klinke kann beim manuellen Öffnen der Schaltstelle an den zweite Arm der zweiten Klinke führbar sein.

Das Drehgelenkgetriebe kann ein schwenkbar gelagertes, vom Antrieb und einer beim manuellen Schliessen der Schaltstelle aufladbaren Antriebsfeder mit Antriebskraft beaufschlagbares Antriebsglied aufweisen sowie ein mit dem Antriebsglied gelenkig verbundenes Koppelglied sowie den mit dem Koppelglied gelenkig verbundenen Klinkenhebel.

Um den Raumbedarf der Schaltmechanik des erfindungsgemässe Niederspannungs-Schutzgerätes zusätzlich zu reduzieren, kann das Koppelglied des Drehgelenkgetriebes nach Art einer Banane gebogen ausgebildet sein.

Bei einer bevorzugten Ausführungsform des erfindungsgemässen Schutzgerätes kann der Antrieb ferner einen zum manuellen Öffnen und Schliessen der Schaltstelle entgegen der Wirkung einer Rückstellfeder verschiebbaren, kraftschlüssig mit einem Antriebsglied des Drehgelenkgetriebes gekoppelten Schieber aufweisen, und kann im Schieber ein erster Auslösehebel schwenkbar gelagert sein kann, der beim manuellen Öffnen der Schaltstelle an den ersten Hebelarm der ersten Klinke führbar ist.

Ist der erste Auslösehebel zweiarmig ausgebildet, so kann ein erster beider Arme einen beim manuellen Öffnen der Schaltstelle am ersten Arm der ersten Klinke anschlagenden Auslösekopf tragen und kann am Schieber ein Anschlag angeordnet sein, auf dem beim manuellen Schliessen der Schaltstelle der zweite Arm des ersten Auslösehebels abstützbar ist.

Das bewegliche Schaltstück kann entgegen der Kraft einer Kontaktfeder schwenkbar auf dem zweiten Hebelarm des Kontakthebels gelagert sein.

Das Niederspannungsschutzgerät kann ferner einen von einem Fehlerstrom, einem Kurzschlussstrom oder einem Überstrom aktivierbaren Stromauslöser mit einem mechanischen Betätigungsorgan enthalten, das über einen schwenkbar gelagerten, rückstellbaren zweiten Auslösehebel direkt an den zweiten Arm oder an einen dritten Arm der zweiten Klinke führbar ist.

In einer alternativen Ausführungsform des Schutzgerätes kann das mechanische Betätigungsorgan des Stromauslösers direkt an den zweiten Arm oder an einen dritten Arm der zweiten Klinke führbar sein.

### KURZE BESCHREIBUNG DER ZEICHNUNGEN

Anhand von Zeichnungen wird die Erfindung nachfolgend näher erläutert. Hierbei zeigt jeweils in schematischer Darstellung:
- Fig.1: ein Niederspannungs-Schutzgerät nach der Erfindung, bei dem beim manuellen Schliessen einer Schaltstelle ein Klinkenhebel eines zwei Klinken enthaltenden Klinkenmechanismus in die erste Klinke eingeklinkt ist,
- Fig.2: das Schutzgerät nach Fig.1, bei dem beim manuellen Schliessen der Schaltstelle der Klinkenhebel aus der ersten Klinke ausgeklinkt und in die zweite Klinke eingeklinkt ist,
- Fig.3: das Schutzgerät nach den Figuren 1 und 2, bei dem beim manuellen Öffnen der Schaltstelle der Klinkenhebel gerade aus der zweiten Klinke ausgeklinkt wird, und
- Fig.4: eine Ausführungsform des Schutzgerätes nach den Figuren 1 bis 3 mit einem Stromauslöser, bei dem beim Auftreten eines Fehler-, Kurzschluss-oder Überstroms der Klinkenhebel gerade aus der zweiten Klinke ausgeklinkt wird.

### WEGE ZUR AUSFÜHRUNG DER ERFINDUNG

Das in den Figuren 1 bis 4 dargestellte Niederspannungs-Schutzgerät, welches typischerweise als fehlerstromgeschützte Steckdose oder als Leitungsschutzschalter ausgebildet ist, enthält ein nur als strukturlose Innenwand dargestelltes Gehäuse 10 und im Inneren des Gehäuses angeordnet:
eine Schaltstelle 20, einen manuell betätigbaren Antrieb 30, eine um eine feststehende Achse 51 schwenkbare Antriebsfeder 40, ein Drehgelenkgetriebe 50,
einen um eine feststehende Achse 61 schwenkbar gelagerten, zweiarmigen Kontakthebel 60 und einen Klinkenmechanismus 70.

Die Schaltstelle 20 ist von zwei Schaltstücken 21 und 22 gebildet, von denen das Schaltstück 21 gegenüber der Kraft einer Kontaktfeder 23 schwenkbar auf einem Arm 62 des Kontakthebels 60 gelagert ist. Das Schaltstück 22 ist feststehend im Gehäuse 10 gehalten. Bei geschlossener Schaltstelle 20 ist das bewegliche Schaltstück 21 mit einer von der vorgespannten Kontaktfeder 23 gebildeten Kontaktkraft auf dem feststehenden Schaltstück 22 abgestützt.

Der Antrieb 30 weist eine (im nicht ersichtlichen oberen Abschnitt) durch das Gehäuse 10 geführte Betätigungstaste 31 auf, an der ein im Gehäuse gehaltener Schieber 32 befestigt ist. Das von der Betätigungstaste 31 abgewandte Ende des Schiebers 32 ist auf einer ortsfesten Rückstellfeder 33 abgestützt. Am Schieber 32 ist ein um eine im Schiebers 30 gehaltene Achse 321 schwenkbarer, zweiarmiger Auslösehebel 34 gelagert. Ein Arm 341 des Auslösehebels 34 weist einen Auslösekopf 342 auf, der beim manuellen Öffnen der Schaltstelle 20 mit dem Klinkenmechanismus 70 zusammenwirkt. Ein am Schieber 30 befestigter Anschlag 322 sorgt dafür, dass beim manuellen Schliessen der Schaltstelle der Schwenkbereich des dann zeitweise im Uhrzeigersinn geschwenkten Auslösehebels 34 begrenzt ist.

Die Antriebsfeder 40 ist mit geringer Vorspannung an einem ortsfest im Gehäuse 10 angeordneten Anschlag 11 und einer Lagerstelle 521 eines Antriebsglieds 52 des Drehgelenkgetriebes 50 abgestützt.

Das Antriebsglied 52 ist an der ortsfesten Achse 51 schwenkbar gelagert und ist vom Antrieb 30 und der aufgeladenen Antriebsfeder 40 mit Antriebskraft beaufschlagbar. Ein bananenförmig gebogen ausgebildetes Koppelglied 53 ist mit seinem einen Ende gelenkig mit einem Hebelarm des Antriebsglieds 52 verbunden. Das andere Ende des Koppelglieds 53 ist mit einem als Klinkenhebel 54 ausgebildeten Abtriebsglied des Drehgelenkgetriebes 50 verbunden. Das Abtriebsglied resp. der Klinkenhebel 54 ist über ein Drehgelenk 63 gelenkig mit einem Hebelarm 64 des Kontakthebels 60 verbunden.

Eine Kontakthebelfeder 66 ist an einem ortsfest im Gehäuse 10 angeordneten Anschlag 14 und einem in den Hebelarm 62 integrierten Federanschlag 65 abgestützt.

Der Klinkenmechanismus 70 enthält den am Gelenk 63 schwenkbar gelagerten Klinkenhebel 54, eine am Arm 64 des Kontakthebels 60 schwenkbar gelagerte zweiarmige Klinke 71 und eine um eine ortsfeste Achse 72 schwenkbare Klinke 73.

Bei geöffneter Schaltstelle 20 sind die beiden Schaltstücke 21, 22 voneinander galvanisch getrennt und sind die Antriebsfeder 40 und die Kontakthebelfeder 66 weitgehend entladen. Die Betätigungstaste 31 ist entgegen der Kraft der Rückstellfeder 33 nach oben in eine definierte Position geführt. Das Antriebsglied 52 stützt sich mit einer durch die geringfügig vorgespannte Antriebsfeder 40 bestimmten Kraft an dem feststehend im Gehäuse 10 gehaltenen Anschlag 11 ab und ist entgegen der Abstützkraft im Gegenuhrzeigersinn um die Achse 51 schwenkbar gelagert.

Das bewegliche Schaltstück 21 und damit auch der Kontakthebel 60 sind bei geöffneter Schaltstelle 20 mit geringer Vorspannkraft auf einem ortsfest im Gehäuse 10 angeordneten Anschlag 13 abgestützt. Der Kontakthebel 60 und damit auch das Schaltstück 21 sind entgegen der Abstützkraft im Uhrzeigersinn um die Achse 61 schwenkbar gelagert.

Das Antriebsglied 52 - und über das Drehgelenkgetriebe 50 und den Kontakthebel 60 auch das bewegliche Schaltstück 21 - befinden daher in einer definierten Position. Die beiden Klinken 71 und 73 befinden ebenfalls in definierten Positionen und sind jeweils entgegen der Kraft einer nicht bezeichneten vorgespannten Feder im Gegenuhrzeigersinn (Klinke 71) resp. im Uhrzeigersinn (Klinke 73) schwenkbar gelagert.

Zum Schliessen der Schaltstelle wird die Betätigungstaste 31 und damit auch der Schieber 32 gegen die Rückstellkraft der Feder 33 nach unten gedrückt. Bei dieser nach unten erfolgenden Bewegung des Schiebers 32 wird ein Getriebe wirksam, das den Schub des Schiebers 32 in eine im Gegenuhrzeigersinn erfolgende Schwenkbewegung des Antriebsglieds 52 umwandelt und zugleich bewirkt, dass der Auslösehebel 34 im Uhrzeigersinn geschwenkt wird. Der Auslösekopf 342 ist dann nach links geschwenkt, wohingegen der oberhalb der Achse 321 befindliche Hebelarm des Auslösehebels 34 dann nach rechts geschwenkt und auf dem Anschlag 322 abgestützt ist. Diese Schwenkbewegung wirkt über das Koppelglied 53 auf den Klinkenhebel 54 und dreht diesen am Drehgelenk 63 im Gegenuhrzeigersinn in die aus Fig. 1 ersichtliche Position. In dieser Position schlägt ein unterhalb des Gelenks 63 ansetzender Hebelarm 541 des Klinkenhebels 54 mit einer nicht bezeichneten Nase an einen Vorsprung, der am Ende eines Hebelarms 711 der zweiarmigen Klinke 71 angebracht ist. Da die Klinke 71 im Uhrzeigersinn mit Vorspannkraft gehalten ist, verhaken sich dabei die beiden Arme 541 und 711 unter Bildung eines Formschlusses V₁, der den Klinkenhebel 54 am Kontakthebel 60 festsetzt.

In einer nun einsetzenden ersten Phase dreht sich (bei weiter im Gegenuhrzeigersinn gedrehten Antriebsglied 52) der Kontakthebel 60 im Uhrzeigersinn. Am Ende der ersten Phase ist das bewegliche Schaltstück 21 nahe an das feststehende Schaltstück 22 herangeführt und ist die Schaltstelle 20 noch nicht geschlossen. Zugleich sind dann die Antriebsfeder 40 und die Kontakthebelfeder 66 wesentlich stärker als zu Beginn der ersten Phase aufgeladen.

Das aus Fig.2 ersichtliche Ende der ersten Phase wird durch einen feststehend im Gehäuse gehaltenen Anschlag 12 bestimmt, an den der beim Schliessen der Schaltstelle 20 nach links bewegte Arm 711 der Klinke 71 geführt wird. Wie in Fig.2 dargestellt wird die Klinke 71 dann im Gegenuhrzeigersinn verdreht und dabei der Formschluss V₁ zwischen dem Hebelarm 711 und dem Hebelarm 541 aufgehoben. Beim Aufheben des Formschlusses V₁ dreht sich der Klinkenhebel 54 im Gegenuhrzeigersinn geringfügig um das Drehgelenk 63. Eine an seinem oberhalb des Drehgelenks 63 befindlichen Hebelarm 542 angebrachte, nicht bezeichnete Nase verhakt sich mit einem Vorsprung, der am Ende eines Ams 731 (Fig.1) der zweiarmigen Klinke 73 angebracht ist. Da die Klinke 73 im Gegenuhrzeigersinn mit Vorspannkraft gehalten ist, setzt ein vom Hebelarm 542 des Klinkenhebels 54 und dem Hebelarm 731 der Klinke 73 gebildeter Formschluss V₂ den Klinkenhebel 54 am Kontakthebel 60 fest und wird nun in einer zweiten Phase die noch nicht vollständig geschlossene Schaltstelle 20 definitiv geschlossen, werden die Antriebsfeder 40 und die Kontakthebelfeder 66 komplett aufgeladen und wird das kippbar auf dem Hebelarm 62 des Kontakthebels 60 gelagerte, bewegliche Schaltstücks 21 unter Bildung der erforderlichen Kontaktkraft in seine Endposition geschwenkt. Es wird so eine aus den Figuren 3 und 4 ersichtliche Position erreicht, in der die Schaltstelle 20 geschlossen ist und die beiden Schaltstücke 21 und 22 mit einer von der nun ausreichend vorgespannten Kontaktfeder 23 erzeugten Kontaktkraft belastet sind. Der Schieber 32 und damit auch die Betätigungstaste 31 sind vom Antriebsglied 52 des Drehgelenkgetriebes abgekoppelt und sind durch die Rückstellfeder 33 wieder in die vor Beginn des Schliessvorgangs eingenommene Ausgangsposition zurückgeführt.

Dadurch, dass der Klinkenmechanismus zwei Klinken 71 und 73 enthält, erfolgt das manuelle Schliessen der Schaltstelle 20 in zwei aufeinanderfolgenden Phasen. In der ersten Phase klinkt der Klinkenhebel 54 zunächst in die am Kontakthebel 60 schwenkbar gelagerte Klinke 71 ein. Die manuell aufgebrachten Antriebskraft wird nun über den bei fixiertem Drehgelenk 63 am Kontakthebel festgesetzten Klinkenhebel 54 auf den Kontakthebel 60 übertragen. Bevor der Klinkenhebel 54 ausklinken kann, wird die Klinke 71 geöffnet und der Klinkenhebel ausgeklinkt. Der kurzzeitig freigesetzte Klinkenhebel 54 kann nun in die an der ortsfesten Achse 72 schwenkbar gelagerte Klinke 73 einklinken. Die zum definitiven Schliessen der Schaltstelle 20 noch benötigte manuell aufgebrachte Antriebskraft wird jetzt über den nicht mehr am Kontakthebel 60 festgesetzten, aber in die ortsfeste Klinke 73 eingeklinkten Klinkenhebel 54 und das wieder bewegliche Drehgelenk 63 auf den Kontakthebel 60 übertragen und zwar solange bis die Schaltstelle 20 endgültig geschlossen ist, die Kontaktfeder 23 eine ausreichende Kontaktkraft auf die geschlossene Schaltstelle 20 übertragt, die Kontakthebelfeder 66 mit einer für eine automatische Öffnung der Schaltstelle 20 ausreichenden Energie aufgeladen ist und die Antriebsfeder 40 eine ausreichende Energie aufweist, um den Klinkenmechanismus 70, insbesondere den Klinkenhebel 54, nach dem Öffnen der Schaltstelle 20 wieder in die (weitgehend aus Fig.1 ersichtliche) Startposition zurückzuführen.

Aufgrund der Hemmwirkung der Klinke 71 praktisch ab Beginn und der Klinke 73 bis zum Ende des manuellen Schliessens der Schaltstelle, kann der Klinkenhebel 54 gegenüber einem Klinkenhebel, der beim manuellen Schliessen der Schaltstelle nur in eine einzige Klinke eingeklinkt ist, eine wesentlich kleinere Länge aufweisen. Ein den Antrieb 30, das Drehgelenkgetriebe 50, den Klinkenmechanismus 70 und den Kontakthebel 60 enthaltende Schaltmechanik ist daher äusserst kompakt ausgebildet und weist geringe Raumabmessungen auf. Die Eigenschaften des Niederspannungs-Schutzgerätes bleiben daher trotz reduzierter geometrischer Abmessungen der Schaltmechanik vollständig erhalten. Beim manuellen Öffnen der Schaltstelle 20 werden die Betätigungstaste 31 und damit auch der Schieber 32 nach unten gedrückt. Da die Antriebsfeder 40 noch aufgeladen ist, sind nun im Unterschied zum vorher beschriebenen Schliessvorgang der Schieber 32 und das Drehgelenkgetriebe 50 nicht miteinander kraftschlüssig gekoppelt und dementsprechend auch der Auslösehebel 34 nicht im Uhrzeigersinn verdreht. Wie aus Fig.3 ersichtlich ist, schlägt der Auslösekopf 342 am Hebelarm 711 der Klinke 71 an. Die Klinke 71 wird nun im Gegenuhrzeigersinn verdreht und schlägt mit ihrem Hebelarm 712 an einem Hebelarm 732 der Klinke 73 an. Die Klinke wird im Uhrzeigersinn gedreht.

Wie aus Fig.3 ersichtlich ist löst sich dabei der Formschluss V₂. Der Kontakthebel 60 wird von der sich entspannenden Kontakthebelfeder 66 im Gegenuhrzeigersinn verdreht und dabei die Schaltstelle 20 geöffnet. Die aufgeladene Antriebsfeder 40 schwenkt dann das Antriebsglied 52 des Drehgelenkgetriebes 50 im Uhrzeigersinn, wodurch der Klinkenhebel 54 resp. der Klinkenmechanismus 70 wieder in vorm Schliessen der Schaltstelle vorhandene Startposition zurückgeführt wird.

Zum automatischen Öffnen der Schaltstelle 20 ist ein aus Fig.4 ersichtlicher Stromauslöser 80 vorgesehen. Dieser Stromauslöser wird beim Auftreten eines Fehlerstroms, eines Kurzschlussstroms oder eines Überstroms aktiviert. Hierbei verschiebt sich ein mechanisches Betätigungsorgan, welches bei einem Fehler-oder Kurzschlussstomauslöser typischerweise als Stössel 81 ausgebildet ist, infolge elektromagnetischer oder thermischer Kräfte und schlägt dabei an einen schwenkbar gelagerten, rückstellbaren Auslösehebel 82 an. Dieser Hebel wird im Gegenuhrzeigersinn verdreht und schlägt dabei an einem Hebelarm 733 der Schaltklinke 73 an. Da dieser Hebel in Bezug auf die Achse der Klinke 73 auf der gleichen Seite angeordnet ist wie der Hebel 732, wird auch in diesem Fall die Schaltklinke 73 im Uhrzeigersinn verdreht und der Formschluss V₂ aufgehoben, wodurch die Schaltstelle 20 geöffnet wird.

Eine vereinfachte Ausführungsform des Niederspannungs-Schutzgerätes wird erreicht, wenn der Hebelarm 733 entfällt und der Auslösehebel 82 mit dem Hebelarm 732 zusammenwirkt. Gegebenenfalls kann auch der Auslösehebel 82 entfallen und kann der Auslöser 80 unmittelbar auf den Arm 733 oder sogar den Arm 732 einwirken.

### BEZUGSZEICHENLISTE

- 10: Schaltergehäuse
- 11, 12, 13, 14: Anschläge
- 20: Schaltstelle
- 21: bewegliches *Schaltstück*
- 22: feststehendes Schaltstück
- 23: Kontaktfeder
- 30: Antrieb
- 31: Betätigungstaste
- 32: Schieber
- 321: Achse
- 322: Anschlag
- 33: Rückstellfeder
- 34: Auslösehebel
- 341: Arm des Auslösehebels
- 342: Auslösekopf
- 40: Antriebsfeder
- 50: Drehgelenkgetriebe
- 51: ortsfeste Achse
- 52: Antriebsglied
- 521: Lagerstelle
- 53: Koppelglied
- 54: Klinkenhebel, Abtriebsglied
- 541, 542: Hebelarme des Klinkenhebels
- 60: Kontakthebel
- 61: feststehende Achse
- 62: Hebelarm
- 63: Drehgelenk
- 64: Hebelarm
- 65: Federanschlag
- 66: Kontakthebelfeder
- 70: Klinkenmechanismus
- 71: erste Klinke
- 711, 712: Arme der ersten Klinke
- 72: ortsfeste Achse
- 73: zweite Klinke
- 731, 732, 733: Arme der zweiten Klinke
- 80: Stromauslöser
- 81: mechanisches Betätigungsglied
- 82: Auslösehebel
- V₁, V₂: Formschlüsse

## Patentansprüche

1. Niederspannungsschutzgerät, enthaltend eine zwei Schaltstücke (21, 22) aufweisenden Schaltstelle (20) und eine Schaltmechanik mit
einem manuell betätigbaren Antrieb (30) zum Schliessen und Öffnen der Schaltstelle (20),
einem mit dem Antrieb kraftschlüssig gekoppelten Drehgelenkgetriebe (50),
einem schwenkbar gelagerten, zweiarmigen Kontakthebel (60) mit zwei Hebelarmen (62, 64), von denen der erste Hebelarm (64) gelenkig mit einem Abtriebsglied des Drehgelenkgetriebes (50) verbunden ist und der zweite Hebelarm (62) ein bewegliches (21) der beiden Schaltstücke (21, 22) trägt, und mit
einem Klinkenmechanismus (70), der bei geschlossener Schaltstelle (20) die Bewegung des Abtriebsglieds hemmt,
wobei der Klinkenmechanismus (70) zwei schwenkbar gelagerte Klinken (71, 73) enthält **dadurch gekennzeichnet, dass** der Klinkenmechanismus (70) zusätzlich einen das Abtriebsglied bildenden, zweiarmigen Klinkenhebel (54) mit zwei Hebelarmen (541, 542), enthält von denen beim manuellen Schliessen der Schaltstelle (20) der erste Hebelarm (541) in die erste Klinke (71) einklinkbar ist und der zweite Hebelarm (542) nach dem Ausklinken des ersten Hebelarms (541) aus der ersten Klinke (71) in die zweite Klinke (73) einklinkbar ist.

2. Schutzgerät nach Anspruch 1, **dadurch gekennzeichnet, dass** die erste Klinke (71) zweiarmig ausgebildet und am Kontakthebel (60) gelagert ist, dass ein vom ersten Hebelarm (541) des Klinkenhebels (54) und einem ersten Arm (711) der ersten Klinke (71) gebildeter erster Formschluss (V₁) den Klinkenhebel (54) beim manuellen Schliessen der Schaltstelle (20) am Kontakthebel (50) festsetzt, und dass nach dem Lösen des ersten Formschlusses (V₁) der zweite Arm (542) des Klinkenhebels (54) und ein erster (731) mindestens zweier Arme (731, 732, 733) der zweiten Klinke (73) einen beim Öffnen der Schaltstelle (20) lösbaren zweiten Formschluss (V₂) bilden.

3. Schutzgerät nach Anspruch 2, **dadurch gekennzeichnet, dass** es einen mit dem ersten Arm (711) der ersten Klinke (71) zusammenwirkenden, feststehenden Anschlag (12) zum Lösen des ersten Formschlusses (V₁) aufweist.

4. Schutzgerät nach einem der Ansprüche 2 oder 3, **dadurch gekennzeichnet, dass** der zweite Arm (712) der ersten Klinke (71) beim manuellen Öffnen der Schaltstelle (20) an den zweite Arm (732) der zweiten Klinke (73) führbar ist.

5. Schutzgerät nach einem der Ansprüche 1 bis 4, **dadurch gekennzeichnet, dass** das Drehgelenkgetriebe (50) ein schwenkbar gelagertes, vom Antrieb (30) und einer beim manuellen Schliessen der Schaltstelle (20) aufladbaren Antriebsfeder (40) mit Antriebskraft beaufschlagbares Antriebsglied (52) aufweist sowie ein mit dem Antriebsglied (52) gelenkig verbundenes Koppelglied (53) sowie den mit dem Koppelglied (53) gelenkig verbundenen Klinkenhebel (54).

6. Schutzgerät nach Anspruch 5, **dadurch gekennzeichnet, dass** das Koppelglied (53) des Drehgelenkgetriebes (50) nach Art einer Banane gebogen ausgebildet ist.

7. Schutzgerät nach einem der Ansprüche 5 oder 6, **dadurch gekennzeichnet, dass** der Antrieb (30) einen zum manuellen Öffnen und Schliessen der Schaltstelle (20) entgegen der Wirkung einer Rückstellfeder (33) verschiebbaren, kraftschlüssig mit einem Antriebsglied (52) des Drehgelenkgetriebes (50) gekoppelten Schieber (32) aufweist, und dass im Schieber (32) ein erster Auslösehebel (34) schwenkbar gelagert ist, der beim manuellen Öffnen der Schaltstelle (20) an den ersten Hebelarm (711) der ersten Klinke (71) führbar ist.

8. Schutzgerät nach Anspruch 7, **dadurch gekennzeichnet, dass** der erste Auslösehebel (34) zweiarmig ausgebildet ist, dass ein erster Arm (341) des ersten Auslösehebels (34) einen beim manuellen Öffnen der Schaltstelle (20) am ersten Arm (711) der ersten Klinke (71) anschlagenden Auslösekopf (342) trägt, und dass am Schieber (34) ein Anschlag (322) angeordnet ist, auf dem beim manuellen Schliessen der Schaltstelle (20) ein zweite Arm des ersten Auslösehebels (34) abstützbar ist.

9. Schutzgerät nach einem der Ansprüche 1 bis 8, **dadurch gekennzeichnet, dass** das bewegliche Schaltstück (21) entgegen der Kraft einer Kontaktfeder (23) schwenkbar auf dem zweiten Hebelarm (62) des Kontakthebels (60) gelagert ist.

10. Schutzgerät nach einem der Ansprüche 2 bis 9, enthaltend ferner einen von einem Fehlerstrom, einem Kurzschlussstrom oder einem Überstrom aktivierbaren Stromauslöser (80), **dadurch gekennzeichnet, dass** ein mechanisches Betätigungsorgan (81) des Stromauslösers (80) über einen schwenkbar gelagerten, rückstellbaren zweiten Auslösehebel (82) direkt an den zweiten Arm (732) oder an einen dritten Arm (733) der zweiten Klinke (73) führbar ist.

11. Schutzgerät nach einem der Ansprüche 2 bis 9, enthaltend ferner einen von einem Fehlerstrom, einem Kurzschlussstrom oder einem Überstrom aktivierbaren Stromauslöser (80), **dadurch gekennzeichnet, dass** ein mechanisches Betätigungsorgan (81) des Stromauslösers (80) direkt an den zweiten Arm (732) oder an einen dritten Arm (733) der zweiten Klinke (73) führbar ist.

## Claims

1. Low-voltage protection device, comprising a switching point (20), which has two switching pieces (21, 22), and a switching mechanism
having a manually operable drive (30) for closing and opening the switching point (20),
a rotary joint mechanism (50) which is coupled to the drive in a force-fitting manner,
a pivotably mounted, two-armed contact lever (60) with two lever arms (62, 64), of which the first lever arm (64) is connected to an output drive element of the rotary joint mechanism (50) in an articulated manner, and the second lever arm (62) is fitted with a moving switching piece (21) of the two switching pieces (21, 22), and having
a catch mechanism (70) which inhibits the movement of the output drive element when the switching point (20) is closed,
wherein the catch mechanism (70) comprises two pivotably mounted catches (71, 73), **characterized in that** the catch mechanism (70) additionally comprises a two-armed catch lever (54) which forms the output drive element and has two lever arms (541, 542), of which, when the switching point (20) is manually closed, the first lever arm (541) can latch into the first catch (71) and the second lever arm (542) can latch into the second catch (73) after the first lever arm (541) is unlatched from the first catch (71).

2. Protection device according to Claim 1, **characterized in that** the first catch (71) is of two-armed design and is mounted on the contact lever (60), **in that** a first interlocking connection (V₁), which is formed by the first lever arm (541) of the catch lever (54) and a first arm (711) of the first catch (71), fixes the catch lever (54) to the contact lever (60) when the switching point (20) is manually closed, and **in that**, after the first interlocking connection (V₁) is released, the second arm (542) of the catch lever (54) and a first arm (731) of at least two arms (731, 732, 733) of the second catch (73) form a second interlocking connection (V₂) which can be released when the switching point (20) is opened.

3. Protection device according to Claim 2, **characterized in that** it has a stationary stop (12), which interacts with the first arm (711) of the first catch (71), in order to release the first interlocking connection (V₁).

4. Protection device according to either of Claims 2 and 3, **characterized in that** the second arm (712) of the first catch (71) can be guided to the second arm (732) of the second catch (73) when the switching point (20) is manually opened.

5. Protection device according to one of Claims 1 to 4, **characterized in that** the rotary joint mechanism (50) has a pivotably mounted drive element (52), which can be subjected to the action of drive force by the drive (30) and a drive spring (40) which can be loaded when the switching point (20) is manually closed, and also a coupling element (53) which is connected to the drive element (52) in an articulated manner, and also the catch lever (54) which is connected to the coupling element (53) in an articulated manner.

6. Protection device according to Claim 5, **characterized in that** the coupling element (53) of the rotary joint mechanism (50) is bent in the manner of a banana.

7. Protection device according to either of Claims 5 and 6, **characterized in that** the drive (30) has a slide (32) which can be moved against the action of a restoring spring (33) in order to manually open and close the switching point (20) and is coupled to a drive element (52) of the rotary joint mechanism (50) in a force-fitting manner, and **in that** a first tripping lever (34) is pivotably mounted in the slide (32), the said tripping lever being able to be guided to the first lever arm (711) of the first catch (71) when the switching point (20) is manually opened.

8. Protection device according to Claim 7, **characterized in that** the first tripping lever (34) is of two-armed design, **in that** a first arm (341) of the first tripping lever (34) is fitted with a tripping head (342) which strikes the first arm (711) of the first catch (71) when the switching point (20) is manually opened, and **in that** a stop (322) is arranged on the slide (34), it being possible for a second arm of the first tripping lever (34) to be supported on the said stop when the switching point (20) is manually closed.

9. Protection device according to one of Claims 1 to 8, **characterized in that** the moving switching piece (21) is mounted on the second lever arm (62) of the contact lever (60) such that it can pivot against the force of a contact spring (23).

10. Protection device according to one of Claims 2 to 9, further comprising a current release (80) which can be activated by a fault current, a short-circuit current or an overcurrent, **characterized in that** a mechanical operating member (81) of the current release (80) can be guided directly to the second arm (732) or to a third arm (733) of the second catch (73) by means of a pivotably mounted, resettable second tripping lever (82).

11. Protection device according to one of Claims 2 to 9, further comprising a current release (80) which can be activated by a fault current, a short-circuit current or an overcurrent, **characterized in that** a mechanical operating member (81) of the current release (80) can be guided directly to the second arm (732) or to a third arm (733) of the second catch (73).

## Revendications

1. Appareil de protection contre les basses tensions, contenant un point de commutation (20) présentant deux éléments de commutation (21, 22) et un mécanisme de commutation comprenant
un entraînement à commande manuelle (30) pour fermer et ouvrir le point de commutation (20),
une transmission à liaison pivotante (50) accouplée par engagement par force à l'entraînement,
un levier de contact à deux bras (60) monté de manière pivotante, comprenant deux bras de levier (62, 64) dont le premier bras de levier (64) est connecté de manière articulée à un organe de sortie de la transmission à liaison pivotante (50) et le deuxième bras de levier (62) porte un élément de commutation mobile (21) parmi les deux éléments de commutation (21, 22), et comprenant un mécanisme à cliquet (70) qui, lorsque le point de commutation (20) est fermé, bloque le déplacement de l'organe de sortie,
le mécanisme à cliquet (70) contenant deux cliquets (71, 73) montés de manière pivotante, **caractérisé en ce que** le mécanisme à cliquet (70) contient en outre un levier à cliquet (54) à deux bras, formant l'organe de sortie, comprenant deux bras de levier (541, 542),
dont le premier bras de levier (541), lors d'une fermeture manuelle du point de commutation (20), peut être encliqueté dans le premier cliquet (71) et le deuxième bras de levier (542), après le désencliquetage du premier bras de levier (541) hors du premier cliquet (71), peut être encliqueté dans le deuxième cliquet (73).

2. Appareil de protection selon la revendication 1, **caractérisé en ce que** le premier cliquet (71) est réalisé avec deux bras et est monté sur le levier de contact (60), **en ce qu'**un premier engagement par correspondance de forme (V₁) formé par le premier bras de levier (541) du levier à cliquet (54) et par un premier bras (711) du premier cliquet (71) fixe le levier à cliquet (54) sur le levier de contact (60) lors de la fermeture manuelle du point de commutation (20) et **en ce qu'**après le desserrage du premier engagement par correspondance de forme (V₁), le deuxième bras (542) du levier à cliquet (54) et un premier (731) d'au moins deux bras (731, 732, 733) du deuxième cliquet (73) forment un deuxième engagement par correspondance de forme (V₂) desserrable lors de l'ouverture du point de commutation (20).

3. Appareil de protection selon la revendication 2, **caractérisé en ce qu'**il présente une butée fixe (12) coopérant avec le premier bras (711) du premier cliquet (71) pour desserrer le premier engagement par correspondance de forme (V₁).

4. Appareil de protection selon l'une quelconque des revendications 2 ou 3, **caractérisé en ce que** le deuxième bras (712) du premier cliquet (71), lors de l'ouverture manuelle du point de commutation (20), peut être guidé sur le deuxième bras (732) du deuxième cliquet (73).

5. Appareil de protection selon l'une quelconque des revendications 1 à 4, **caractérisé en ce que** la transmission à liaison pivotante (50) présente un organe d'entraînement (52) monté de manière pivotante, pouvant être sollicité par une force d'entraînement par l'entraînement (30) et par un ressort d'entraînement (40) pouvant être chargé lors de la fermeture manuelle du point de commutation (20), ainsi qu'un organe d'accouplement (53) connecté de manière articulée à l'organe d'entraînement (52) ainsi que le levier à cliquet (54) connecté de manière articulée à l'organe d'accouplement (53).

6. Appareil de protection selon la revendication 5, **caractérisé en ce que** l'organe d'accouplement (53) de la transmission à liaison pivotante (50) est réalisé sous forme courbée à la manière d'une banane.

7. Appareil de protection selon l'une quelconque des revendications 5 ou 6, **caractérisé en ce que** l'entraînement (30) présente un coulisseau (32) pouvant être déplacé en vue de l'ouverture et de la fermeture manuelles du point de commutation (20) à l'encontre de l'effet d'un ressort de rappel (33), accouplé par engagement par force à un organe d'entraînement (52) de la transmission à liaison pivotante (50), et **en ce que** dans le coulisseau (32) est monté de manière pivotante un premier levier de déclenchement (34) qui, lors de l'ouverture manuelle du point de commutation (20), peut être guidé sur le premier bras de levier (711) du premier cliquet (71).

8. Appareil de protection selon la revendication 7, **caractérisé en ce que** le premier levier de déclenchement (34) est réalisé avec deux bras, **en ce qu'**un premier bras (341) du premier levier de déclenchement (34) porte une tête de déclenchement (342) butant contre le premier bras (711) du premier cliquet (71) lors de l'ouverture manuelle du point de commutation (20), et **en ce qu'**une butée (322) est disposée sur le coulisseau (34), sur laquelle butée peut être supporté un deuxième bras du premier levier de déclenchement (34) lors de la fermeture manuelle du point de commutation (20).

9. Appareil de protection selon l'une quelconque des revendications 1 à 8, **caractérisé en ce que** l'élément de commutation mobile (21) est supporté de manière à pouvoir pivoter à l'encontre de la force d'un ressort de contact (23) sur le deuxième bras de levier (62) du levier de contact (60).

10. Appareil de protection selon l'une quelconque des revendications 2 à 9, contenant en outre un déclencheur de courant (80) pouvant être activé par un courant de défaut, un courant de court-circuit ou une surintensité, **caractérisé en ce qu'**un organe d'actionnement mécanique (81) du déclencheur de courant (80) peut être guidé directement, par le biais d'un deuxième levier de déclenchement (82) pouvant être rappelé, et monté de manière pivotante, sur le deuxième bras (732) ou sur un troisième bras (733) du deuxième cliquet (73).

11. Appareil de protection selon l'une quelconque des revendications 2 à 9, contenant en outre un déclencheur de courant (80) pouvant être activé par un courant de défaut, un courant de court-circuit ou une surintensité, **caractérisé en ce qu'**un organe d'actionnement mécanique (81) du déclencheur de courant (80) peut être guidé directement sur le deuxième bras (732) ou sur un troisième bras (733) du deuxième cliquet (73).
